# EUROPÄISCHE PATENTSCHRIFT

(11) **EP 1 935 834 B1**
(45) Veröffentlichungstag und Bekanntmachung des Hinweises auf die Patenterteilung: **28.09.2011**
(21) Anmeldenummer: 07022978.6
(22) Anmeldetag: 27.11.2007
(51) Int. Cl.: B66C 23/69

(54) **Teleskopschuss**
Telescopic section
Elément télescopique

(30) Priorität: 21.12.2006 DE 202006019308 U
(43) Veröffentlichungstag der Anmeldung: 25.06.2008
(73) Patentinhaber: Liebherr-Werk Ehingen GmbH, 89584 Ehingen/Donau (DE)
(72) Erfinder: Häbe, Engelbert, 89584 Ehingen (DE); Henkel, Joachim, 87752 Holzgünz (DE); Gundel, Walter, 89614 Öpfingen (DE)
(74) Vertreter: Laufhütte, Dieter

(56) Entgegenhaltungen:
- DE-U1- 29 824 867
- US-B1- 6 786 233

## Beschreibung

Die Erfindung betrifft einen Teleskopschuß nach dem Oberbegriff des Anspruchs 1.

Teleskopschüsse werden beispielsweise bei Mobilkranen eingesetzt. Sie bestehen üblicherweise aus Profilrohren. Nach dem Ausschieben werden sie miteinander verbolzt. Diese Verbolzstellen übertragen große Kräfte. Daher werden sie üblicherweise verstärkt ausgeführt. Eine derartige verstärkte Ausführung erfolgt durch eine weitere Blechlage, die in diesem Bereich aufgebracht wird. Diese zusätzliche Blechlage wird üblicherweise als Verbolzteller oder auch Verriegelungsblech bezeichnet.

Aus der DE 298 24 867 U1 ist ein Kran mit einem Teleskopausleger bekannt, dessen einzeln austeleskopierbare Schüsse aus Profilrohren bestehen und eine eine Ausnehmung aufweisende Verbolzstelle aufweisen.

Die Verbolzteller bzw. Verriegelungsbleche werden an der Verbolzstelle auf das Profilrohr aufgeschweißt. Durch das aufgeschweißte Blech werden einerseits die Verbolzstellen verstärkt. Andererseits wird das Grundmaterial des Teleskopschusses aber durch den Schweißvorgang belastet. Der Schweißvorgang selbst ist aufwendig und muss von geschultem Personal durchgeführt werden. Dies wiederum führt zu einer Verteuerung der Fertigungskosten.

Aufgabe der vorliegenden Erfindung ist es, einen gattungsgemäßen Teleskopschuß mit einer einfach aufzubringenden und damit kostengünstigen Verstärkung im Bereich der Verbolzstelle zu versehen.

Erfindungsgemäß wird diese Aufgabe durch die Merkmale des Anspruchs 1 gelöst. Nach dieser Lösung wird ein Teleskopschuß, der aus einem Profilrohr mit mindestens einer eine Ausnehmung aufweisende Verbolzstelle besteht, dadurch durch Bleche verstärkt, dass auf beiden Seiten des Profilrohrs die Verbolzstelle verstärkende Bleche aufgeklebt sind.

Durch diese erfindungsgemäße Lösung wird ein Schweißvorgang vermieden. Der Klebeprozeß ist kostengünstiger und belastet das Grundmaterial des Teleskopschusses im Gegensatz zu einem Schweißvorgang nicht. Somit können die Teleskopschüsse wesentlich einfacher und kostengünstiger gefertigt werden. Darüber hinaus ist die Fläche zwischen dem Profilrohr des Teleskopschusses einerseits und dem Verstärkungsblech andererseits durch den Kleber versiegelt. Damit ist ein entsprechend guter Schutz vor Korrosion vorhanden.

Bevorzugte Ausgestaltungen der Erfindung ergeben sich aus den sich an den Hauptanspruch anschließenden Unteransprüchen.

Zweckmäßig ist es, wenn die die Verbolzstelle verstärkenden Bleche kreisförmig sind und ihre zur Aufnahme des Bolzens dienende Ausnehmung mittig angeordnet ist. Im Rahmen der Erfindung können die verstärkenden Bleche aber auch jede beliebige andere Form, beispielsweise eine Rechteckform, eine Quadratform aufweisen. Genauso kann die Form der Ausnehmung im Teleskoprohr bzw. Anlenkschuß beliebig sein. Es ist auch möglich, dass die Verbolzstelle im Verbolzteller außermittig angeordnet ist.

Die die Verbolzstelle verstärkenden Bleche können vorteilhaft eine zu ihrer Ausnehmung hin zunehmende Dicke aufweisen.

Zweckmäßig ist die Ausnehmung im Profilrohr so dimensioniert, dass sie einen Vorsprung der die Verbolzstelle verstärkenden Bleche aufnimmt. Hier liegt der Vorteil darin, dass in der Verbindungsstelle zwischen Verbolzteller und Teleskopprofil bereits eine formschlüssige Verbindung hergestellt wird. Die Ausnehmung des Teleskopprofils definiert hier genau die Stelle, in welcher der Verbolzteller positioniert werden muss, so dass die Anordnung des Verbolztellers bei der Montage zusätzlich erleichtert wird.

Weiterhin können die die Verbolzstelle verstärkenden Bleche im Bereich ihrer Vorsprünge innerhalb der Ausnehmung des Profilrohrs miteinander verklebt sein, während sie außerhalb der Ausnehmung auf das Profilrohr aufgeklebt sind.

Gemäß einer weiteren vorteilhaften Ausgestaltung der Erfindung können die die Verbolzstelle verstärkenden Bleche mit ihrer Ausnehmung deckungsgleich mit der Ausnehmung des Profilrohres abschließen. Hierdurch kann die Verbolzstelle und die Verbolzteller besonders einfach und kostengünstig gefertigt werden.

Zweckmäßig können die Ausnehmungen des Profilrohrs geringfügig größer sein als die Ausnehmungen der die Verbolzstelle verstärkenden Bleche, so dass diese über den Rand der Ausnehmung des Profilrohres hinausragen.

Gemäß vorteilhafter Ausgestaltungen der Erfindung kann die Verbolzstelle im Obergurt, in einer oder beiden der Seitenwände und/oder dem Untergurt des Profilrohres angeordnet sein.

Weitere Merkmale, Einzelheiten und Vorteile der Erfindung werden anhand der in der Zeichnung dargestellten Ausführungsbeispiele näher erläutert. Es zeigen:
- Figur 1:: einen Schnitt durch ein Detail eines Teleskopschusses mit einer Verbolzstelle nach einer ersten Ausführungsform der Erfindung und
- Figur 2:: eine Ansicht gemäß Figur 1 einer alternativen Ausführungsvariante der vorliegenden Erfindung.

In Figur 1 ist ein Schnitt durch ein Detail eines Teleskopschusses 10 gezeigt. Im einzelnen ist hier ein Obergurt 12 des den Teleskopschuß 10 bildenden Profilrohres gezeigt, welches eine Ausnehmung 22 aufweist, durch die ein hier nicht näher dargestellter Bolzen zur Herstellung einer Bolzenverbindung einsteckbar ist.

In der Darstellung gemäß Figur 1 ist nur ein Teleskopschuß 10 gezeigt, der nach Ausschieben mit einem anderen Teleskopschuß mit entsprechender Verbolzstelle verbolzt werden soll. Die Art und Weise eines derartigen Verbolzvorganges ist allgemein bekannt und wird daher an dieser Stelle nicht nochmals im einzelnen dargestellt. Die im Ausführungsbeispiel hinsichtlich eines Teleskopschusses 10 getroffenen Aussagen finden in gleicher Weise auf einen Anlenkschuß Anwendung.

Im Bereich der Verbolzstelle 14 weist der Obergurt 12 des Teleskopschusses 10 Verstärkungen in Form von aufgebrachten Blechen 16 und 18 auf. Wie in der Figur 1 dargestellt, ist ein Blech 16 von oben auf den Obergurt aufgelegt, während das andere Blech 18 von unten auf den Obergurt aufgelegt ist. Gemäß der vorliegenden Erfindung werden die Bleche 16 und 18 jeweils mit dem Obergurt 12 verklebt. Hierdurch bilden sich zwischen dem Obergurt 12 einerseits und den Blechen 16 und 18 andererseits Klebeflächen 20. Diese Klebeflächen 20 versiegeln den Obergurt im Verstärkungsbereich und beugen dadurch einer Korrosion an dieser Stelle vor.

In der Ausführungsvariante gemäß Figur 1 ist die Ausnehmung 22 im Profilrohr größer ausgebildet als der Durchmesser des hier nicht näher dargestellten Steckbolzens. Eine dem Durchmesser des Steckbolzens zur Verbindung geeignete entsprechende Ausnehmung weisen dagegen die im übrigen kreisrund ausgebildeten Bleche 16 und 18 auf, die zur Verstärkung der Verbolzstelle 14 dienen. Im unmittelbar an die Ausnehmung 24 der Bleche 16 und 18 anschließenden Bereich weisen diese Bleche 16 und 18 jeweils einen Vorsprung 26 auf, der so dimensioniert ist, dass durch den entsprechend gebildeten Absatz die Bleche 16 und 18 im Bereich der Ausnehmung 22 im Profilrohr 12 anliegen (vgl. Figur 1). Die Vorsprünge 26 sind weiterhin so dimensioniert, dass die Bleche 16 und 18 im Bereich der Ausnehmung 22 des Profilrohrs 12 flächig miteinander durch eine Klebefläche 20 verbunden sind. In dieser Ausführungsform ist also die Ausnehmung 22 des Obergurts 12 bearbeitet und liegt definiert an dem Vorsprung 26 der Bleche 16 und 18 an. Somit kann die Ausnehmung im Teleskopprofil als Positionierhilfe für die Bleche 16 und 18 beim Kleben verwendet werden. Zusätzlich ist zu der Klebefläche 20 noch eine formschlüssige Verbindung zwischen den Blechen 16 und 18 und dem Obergurt geschaffen.

Von weiterem Vorteil kann es sein, wenn die Bleche 16 und 18 zu ihrer Ausnehmung 24 hin eine zunehmende Dicke aufweisen. Diese Dicke kann, wie in Figur 1 dargestellt ist, stufenartig zunehmen.

Die Ausführungsvariante der Figur 2 entspricht im wesentlichen derjenigen gemäß Figur 1. Hier ist jedoch bei den Blechen 16 und 18 kein Vorsprung 26 vorgesehen. In der hier dargestellten Ausführungsvariante werden vollständig ebene Klebestellen 20 zwischen den Blechen 16 und 18 einerseits und dem Obergurt 12 andererseits geschaffen. Die Ausnehmung 22 im Obergurt 12 und die Ausnehmungen 24 in den Blechen 16 und 18 weisen im wesentlichen den gleichen Durchmesser auf. Dadurch ist der Obergurt 12 selbst Teil der Verbolzstelle. Jede Klebefläche 20 weist eine gewisse Elastizität auf, so dass hierüber zusätzlich Maßschwankungen, die auftreten können, ausgeglichen werden. Man kann die Elastizität der Klebestellen 20 aber auch bewußt ausnützen. In diesem Fall können die Bleche 16 und 18 etwas weiter über das Grundmaterial des Obergurtes 12 in die Verbolzstelle hineinragen, wie dies in der Figur 2 nicht dargestellt ist. Entsprechend dieser Ausführungsvariante gemäß Figur 2 lassen sich die Verbolzstellen 14 in besonders einfacher und kostengünstiger Weise herstellen.

## Patentansprüche

1. Teleskopschuß (10) bestehend aus einem Profilrohr (12) mit mindestens einer eine Ausnehmung (22) aufweisenden Verbolzstelle (14), die durch Bleche (16,18) verstärkt ist,
**dadurch gekennzeichnet,**
**dass** auf beiden Seiten des Profilrohres (12) die Verbolzstelle (14) verstärkende Bleche (16, 18) aufgeklebt sind.

2. Teleskopschuß nach Anspruch 1, **dadurch gekennzeichnet, dass** die die Verbolzstelle (14) verstärkenden Bleche (16, 18) kreisförmig sind und ihre zur Aufnahme eine Bolzens dienende Ausnehmung (24) mittig angeordnet ist.

3. Teleskopschuß nach Anspruch 1 oder 2, **dadurch gekennzeichnet, dass** die die Verbolzstelle (14) verstärkenden Bleche (16, 18) eine zu ihrer Ausnehmung (24) hin zunehmende Dicke aufweisen.

4. Teleskopschuß nach einem der Ansprüche 1 bis 3, **dadurch gekennzeichnet, dass** die Ausnehmung (22) im Profilrohr (12) so dimensioniert ist, dass sie einen Vorsprung (26) der die Verbolzstelle (14) verstärkenden Bleche (16, 18) aufnimmt.

5. Teleskopschuß nach Anspruch 4, **dadurch gekennzeichnet, dass** die die Verbolzstelle (14) verstärkenden Bleche (16,18) im Bereich ihrer Vorsprünge (26) innerhalb der Ausnehmung (22) des Profilrohres (12) miteinander verklebt sind, während sie außerhalb der Ausnehmung (22) auf das Profilrohr (12) aufgeklebt sind. '

6. Teleskopschuß nach einem der Ansprüche 1 bis 4, **dadurch gekennzeichnet, dass** die die Verbolzstelle (14) verstärkenden Bleche (16, 18) mit ihrer Ausnehmung (24) deckungsgleich mit der Ausnehmung (22) des Profilrohres (12) abschließen.

7. Teleskopschuß nach einem der Ansprüche 1 bis 3, **dadurch gekennzeichnet, dass** die Ausnehmung (22) des Profilrohres (12) geringfügig größer ist als die Ausnehmungen (24) der die Verbolzstelle (14) verstärkenden Bleche (16, 18), so dass diese über den Rand der Ausnehmung (22) des Profilrohres (12) hinausragen.

8. Teleskopschuß nach einem der Ansprüche 1 bis 7, **dadurch gekennzeichnet, dass** die Verbolzstelle (14) im Obergurt (12), in einer oder beiden der Seitenwände und/ oder dem Untergurt des Profilrohres angeordnet ist.

## Claims

1. A telescopic section (10) comprising a section tube (12) having at least one bolting point (14) which has a cut-out (22) and is reinforced by metal sheets (16,18),
**characterised in that**
the metal sheets (16, 18) reinforcing the bolting point (14) at both sides of the section tube (12) are adhesively bonded on.

2. A telescopic section in accordance with claim 1, **characterised in that** the metal sheets (16, 18) reinforcing the bolting point (14) are circular and their cut-out (24) serving the reception of a bolt is arranged centrally.

3. A telescopic section in accordance with either of claims 1 or 2, **characterised in that** the metal sheets (16, 18) reinforcing the bolting point (14) have a thickness increasing toward their cut-out (24).

4. A telescopic section in accordance with one of the claims 1 to 3, **characterised in that** the cut-out (22) in the section tube (12) is dimensioned such that it receives a projection (26) of the metal sheets (16, 18) reinforcing the bolting point (14).

5. A telescopic section in accordance with claim 4, **characterised in that** the metal sheets (16, 18) reinforcing the bolting point (14) are adhesively bonded to one another in the region of their projections (26) within the cut-out (22) of the section tube (12), whereas they are adhesively bonded onto the section tube (12) outside the cut-out (22).

6. A telescopic section in accordance with one of the claims 1 to 4, **characterised in that** the cut-out (24) of the metal sheets (16, 18) reinforcing the bolting point (14) terminates flush with the cut-out (22) of the section tube (12).

7. A telescopic section in accordance with one of the claims 1 to 3, **characterised in that** the cut-out (22) of the section tube(12) is slightly larger than the cut-outs (24) of the metal sheets (16, 18) reinforcing the bolting point (14) so that they project beyond the margin of the cut-out (22) of the section tube (12).

8. A telescopic section in accordance with one of the claims 1 to 7, **characterised in that** the bolting point (14) is arranged in the top chord (12), in one or both side walls and/or in the bottom chord of the section tube.

## Revendications

1. Elément télescopique (10) constitué d'un tube profilé (12) avec au moins un emplacement de boulonnage (14) présentant un évidement (22), qui est renforcé par des tôles (16, 18), **caractérisé en ce que** sont collées sur les deux côtés du tube profilé (12) des tôles (16, 18) renforçant l'emplacement de boulonnage (14).

2. Elément télescopique selon la revendication 1, **caractérisé en ce que** les tôles (16, 18) renforçant l'emplacement de boulonnage (14) sont circulaires, et leur évidement (24) servant à la réception d'un boulon est disposé au milieu.

3. Elément télescopique selon la revendication 1 ou 2, **caractérisé en ce que** les tôles (16, 18) renforçant l'emplacement de boulonnage (14) ont une épaisseur qui augmente vers leur évidement (24).

4. Elément télescopique selon l'une des revendications 1 à 3, **caractérisé en ce que** l'évidement (22) dans le tube profilé (12) est dimensionné de façon à recevoir une saillie (26) des tôles (16, 18) renforçant l'emplacement de boulonnage (14).

5. Elément télescopique selon la revendication 4, **caractérisé en ce que** les tôles (16, 18) renforçant l'emplacement de boulonnage (14) sont assemblées par collage dans la zone de leurs saillies (26) à l'intérieur de l'évidement (22) du tube profilé (12), tandis qu'à l'extérieur de l'évidement (22) elles sont collées sur le tube profilé (12).

6. Elément télescopique selon l'une des revendications 1 à 4, **caractérisé en ce que** les tôles (16, 18) renforçant l'emplacement de boulonnage (14) se terminent avec leur évidement (24) en coïncidence avec l'évidement (22) du tube profilé (12).

7. Elément télescopique selon l'une des revendications 1 à 3, **caractérisé en ce que** l'évidement (22) du tube profilé (12) est légèrement plus grand que les évidements (24) des tôles (16, 18) renforçant l'emplacement de boulonnage (14) de sorte que celles-ci font saillie sur le bord de l'évidement (22) du tube profilé (12).

8. Elément télescopique selon l'une des revendications 1 à 7, **caractérisé en ce que** l'emplacement de boulonnage (14) est disposé dans le brin supérieur (12), dans une ou les deux des parois latérales et/ou le brin inférieur du tube profilé.
